# EUROPÄISCHE PATENTSCHRIFT

(11) **EP 2 295 171 B1**
(45) Veröffentlichungstag und Bekanntmachung des Hinweises auf die Patenterteilung: **24.10.2012**
(21) Anmeldenummer: 10009266.7
(22) Anmeldetag: 07.09.2010
(51) Int. Cl.: B22D 17/20, B22D 17/32, B29C 45/82

(54) **Verfahren und hydraulische Schaltungsanordnung zum Betreiben einer Metalldruckgussanlage**
Method and hydraulic switching assembly for operating a metal pressure casting assembly
Procédé et agencement de commutation hydraulique pour le fonctionnement d'une installation de moulage sous pression métallique

(30) Priorität: 15.09.2009 DE 102009041302
(43) Veröffentlichungstag der Anmeldung: 16.03.2011
(73) Patentinhaber: Oberle, Richard, 63820 Eisenfeld (DE)
(72) Erfinder: Oberle, Richard, 63820 Eisenfeld (DE)
(74) Vertreter: Müller, Karl-Ernst

(56) Entgegenhaltungen:
- EP-A1- 0 576 795
- EP-A1- 1 314 533
- WO-A1-2010/070053
- DE-A1- 1 804 261
- DE-A1- 19 842 830
- DE-A1- 19 952 708
- JP-A- 2002 361 395
- SU-A1- 527 258
- SU-A1- 908 509
- US-A- 5 207 267
- US-A- 5 662 159
- US-A1- 2007 267 166

## Beschreibung

Die Erfindung betrifft ein Verfahren zum Betreiben einer Metalldruckgussanlage sowie eine zur Durchführung des Verfahrens geeignete und vorgesehene hydraulische Schaltungsanordnung.

Bei durch Benutzung bekannt gewordenen Metalldruckgussverfahren wird das flüssige Metall zunächst mittels einer Zuführeinrichtung in eine dem eigentlichen Formhohlraum vorgeschaltete Füllbüchse eingefüllt, anschließend aus der Füllbüchse in den Formhohlraum verbracht und dort unter Druckausübung gehalten, bis das heiße Metall soweit abgekühlt ist, dass das hergestellte Druckgussteil aus dem Formhohlraum entnommen werden kann. Im Rahmen des Verfahrens kommt in an sich bekannter Weise zunächst ein Füllzylinder zum Einsatz, der als Arbeitszylinder mit einem eine einseitige Kolbenstange aufweisenden Kolben ausgebildet ist, wobei die Kolbenstange des entsprechend verfahrenden Kolbens die Förderung des flüssigen Metalls in Füllbüchse und Formhohlraum herbeiführt.

So wird in einer ersten Phase des Verfahrens das flüssige Metall in der Füllbüchse bis zur Höhe des Formanschnittes zusammengeschoben und gleichzeitig die Einfüllöffnung verschlossen, was mittels einer langsamen Vorschubbewegung des Kolbens des Füllzylinders erfolgt. Hierbei liegt die Fahrgeschwindigkeit des Kolbens beziehungsweise der mit diesem verbundenen Kolbenstange in der Größenordnung von 0,01 - 0,5 m/s. Zum Antrieb des Kolbens des Füllzylinders dient ein mit Fluid gefüllter und unter einem eingestellten Druck stehender Akku, der mit dem Kolbenraum des Füllzylinders verbunden ist. Nach dem Füllen der Füllbüchse wird das darin anstehende flüssige Metall in einer zweiten Phase des Verfahrens mit hoher Vorschubgeschwindigkeit des Kolbens des Füllzylinders in den Formhohlraum gepresst, um die vollständige Füllung des Formhohlraumes zu gewährleisten und das Entstehen von Luftblasen darin zu vermeiden. Hierzu wird die Fahrgeschwindigkeit des Kolbens im Füllzylinder auf eine Geschwindigkeit von etwa 3 bis 9 m/s über einen kurzen Zeitraum von vielleicht 50 bis 80 ms erhöht. Diese Erhöhung der Fahrgeschwindigkeit wird herbeigeführt durch das Öffnen eines entsprechend groß dimensionierten Ventils, wobei über den Ventilöffnungspunkt die gewünschte Fahrgeschwindigkeit kontrolliert wird. Dieses Ventil kann sowohl im Zulauf zwischen dem Akku und dem Füllzylinder als auch im Ablauf aus dem Füllzylinder angeordnet sein. Das bei der Vorwärtsfahrt des Kolbens im Füllzylinder während der ersten und zweiten Phase des Verfahrens aus dessen Stangenraum verdrängte Fluid wird bei dem bekannten Verfahren zum Tank abgeleitet.

Während der anschließenden Abkühlphase des im Formhohlraum anstehenden heißen Metalls wird der Füllzylinder unter einem entsprechend hohen Druck gehalten, damit die Schrumpfung des sich abkühlenden Metalls durch Nachdrücken des Kolbens des Füllzylinders ausgeglichen wird. Zu dieser Druckmultiplikation ist ein Multiplikator vorgesehen, der ebenfalls als Arbeitszylinder mit einem eine einseitige Kolbenstange aufweisenden Kolben ausgebildet ist, dessen Kolbenstange in den Kolbenraum des Füllzylinders einfährt und somit einen entsprechend hohen Druck im Füllzylinder erzeugt. Der Stangenraum des Multiplikators ist über ein Druckregelventil mit dem Tank verbindbar, um durch Einstellung des Drucks im Stangenraum den Grad der Multiplikation des Drucks im Multiplikator einstellen zu können.

Mit dem bekannten Verfahren ist eine Reihe von Nachteilen verbunden. Da zu Beginn der langsamen Vorschubbewegung des Kolbens im Füllzylinder einerseits der im Akku anstehende eingestellte Druck auf den Kolben wirkt und andererseits die Verbindung vom Stangenraum des Füllzylinders zum Tank geöffnet wird, wird der im Stangenraum des Füllzylinders anstehende Druck schlagartig zum Tank entleert. Dies führt dazu, dass die Kolbenbewegung mit einem entsprechenden Anfahrsprung beginnt, und dieser überträgt sich auf das zu fördernde flüssige Metall und führt dort zu einer leichten Wellenbildung und/oder Lufteinschlüssen. Da weiterhin bei Metalldruckgussanlagen häufig großvolumige Füllzylinder zum Einsatz kommen, sind erhebliche Fluidmengen im System erforderlich, um die Vorschubbewegung des Kolbens im Füllzylinder zu bewirken; entsprechend große Fluidmengen werden dabei ungenutzt zum Tank abgeführt beziehungsweise müssen dem Kolbenraum des Füllzylinders zugeführt werden.

Ein weiterer Nachteil besteht darin, dass am Ende der zweiten Phase mit hoher Vorschubgeschwindigkeit des Kolbens im Füllzylinder der Kolben aus seiner schnellen Fahrt schlagartig abgebremst wird, wenn der Formhohlraum gefüllt ist. Da der Stangenraum des Füllzylinders auch während dieser Phase mit dem Tank verbunden ist, kommt es dadurch zu einer Kavitation im Stangenraum und der daran anschließenden, zum Tank führenden Leitung mit der Folge des Auftretens von sehr hohen Druckspitzen, die die Lebensdauer der eingesetzten Steuerventile stark beeinträchtigen können.

Insgesamt ist demnach das bekannte Verfahren energetisch ungünstig und führt auch zu einer Überbeanspruchung der eingesetzten mechanischen Komponenten.

Ein Verfahren mit den gattungsgemäßen Merkmalen ist aus der US 5,662,159 A bekannt. Die darin beschriebene hydraulische Schaltung ermöglicht eine kontrollierte Ableitung des bei der Vorschubbewegung des Kolbens im Füllzylinder aus dessen Stangenraum verdrängten Fluids zum Tank, um dadurch die Geschwindigkeit der Kolbenfahrt zu regeln. Die für die Vorschubbewegung des Kolbens in den Kolbenraum des Füllzylinders einzuleitende Fluidmenge wird von einer Druckquelle, beispielsweise in Form einer Pumpe, geliefert, wobei zusätzlich auch ein unter Druck stehendes Fluid beinhaltender Akku aufgeschaltet werden kann. Der Akku wird seinerseits nach Entleerung durch Einspeisung von Fluid von der Druckquelle wieder aufgeladen.

Weiterhin ist es aus der US 2007/267,166 A1 bekannt, das bei der Vorschubbewegung eines Kolbens in einem Füllzylinder aus dessen Stangenraum verdrängte Fluid in den Kolbenraum des Füllzylinders zurückzuspeisen und somit die erforderliche Versorgung des Kolbenraumes mit Fluid zu reduzieren.

Der Erfindung liegt die Aufgabe zugrunde, ein Verfahren der eingangs genannten Art so zu verbessern, dass insbesondere der für die Durchführung des Verfahrens notwendige Energiehaushalt effizienter gestaltet ist. Weiter soll eine zur Durchführung des verbesserten Verfahrens geeignete hydraulische Schaltungsanordnung für die beteiligten Komponenten angegeben werden.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass das in der ersten Phase bei der langsamen Vorschubbewegung des Kolbens in dem Füllzylinder aus dessen Stangenraum verdrängte Fluid über ein in eine erste Stellung geschaltetes Steuerventil mit zugeordneter Leitungsverbindung unter Beibehaltung des im Stangenraum anstehenden Drucks in den Akku zurückgespeist wird, und während der zweiten Phase zum Verbringen des flüssigen Metalls aus der Füllbüchse in den Formhohlraum das durch die schnelle Vorschubbewegung des Kolbens aus dem Stangenraum des Füllzylinders verdrängte Fluid wahlweise über das in eine zweite Stellung geschaltete Steuerventil mit zugeordneter Leitungsverbindung einem Druckübersetzer zugeleitet, in dem Druckübersetzer auf den im Akku herrschenden Hochdruck gebracht und anschließend vom Druckübersetzer über eine Leitungsverbindung in den unter Hochdruck stehenden Akku eingeleitet wird, oder über das in eine dritte Stellung geschaltete Steuerventil mit zugeordneter Leitungsvorbindung in den Kolbenraum des Füllzylinders rückgespeist wird, und wobei während einer Abkühlphase in einer vierten Stellung des Steuerventils der Stangenraum des Füllzylinders über eine Leitung zum Tank drucklos gestellt ist.

Mit der Erfindung ist der Vorteil verbunden, dass das während der langsamen Fahrt des Kolbens im Füllzylinder verdrängte Fluid zum Akku zurückgeführt wird und dadurch für den fortdauernden Antrieb des Füllzylinders beziehungsweise eines dazu parallel geschalteten zusätzlichen Multiplikators nutzbar ist. Hierdurch kann insbesondere die im System benötigte Menge an Fluid deutlich reduziert werden. Soweit in der zweiten Phase des Verfahrens der Kolben des Füllzylinders mit schneller Fahrt vorfährt, kann das bei sehr hoher Geschwindigkeit und geringerer Einpresskraft aus dem Stangenraum des Füllzylinders verdrängte Fluid entweder über das Steuerventil in den Kolbenraum des Füllzylinders zurückgespeist und damit für den weiteren Antrieb des Füllzylinders genutzt werden. Eine zweite Möglichkeit besteht darin, das Fluid über einen Druckverstärker zu führen, in dem Druckverstärker den Druck auf den im Akku herrschenden Hochdruck zu bringen und anschließend das Fluid aus dem Druckverstärker über eine Leitungsverbindung zu dem angeschlossenen Akku auszuschieben. Auch hiermit ist eine Nutzung der Bewegungsenergie verbunden. Generell wird also mit der erfindungsgemäßen Verfahrensweise nicht nur die im System befindliche Menge an Fluid reduziert, sondern es wird auch das Auftreten von Kavitation beziehungsweise überhöhten Druckspitzen vermieden. Das Hydraulikfluid wird aus dem Füllzylinder ohne Lufteinschlüsse und mit niedriger Geschwindigkeit zum zentralen Akku zurückgeführt.

Soweit es bei einem gefüllten Formhohlraum zu einem Abbremsen der Fahrt des Kolbens des Füllzylinders kommt, ist nach einem Ausführungsbeispiel der Erfindung vorgesehen, dass zum Abbremsen des Kolbens des Füllzylinders bei Beendigung von dessen schneller während der zweiten Phase herrschenden Vorschubbewegung der Zufluss von Fluid zum Kolbenraum des Füllzylinders aus dem Akku während des Zeitraumes des Abbremsens des Kolbens gedrosselt und während dieser Drosselung das aus dem Stangenraum des Füllzylinders verdrängte Fluid über das Steuerventil mit zugeordneter Leitungsverbindung zum Akku rückgeführt wird, wodurch ebenfalls ein energetischer Vorteil entsteht und jegliche Kavitation vermieden wird.

In an sich bekannter Weise ist nach einem Ausführungsbeispiel der Erfindung vorgesehen, dass nach Beendigung des Abbremsvorganges während einer Abkühlphase des flüssigen Metalls im Formhohlraum eine Multiplikation des auf den Kolben des Füllzylinders einwirkenden Drucks durch Beaufschlagung von dessen Kolbenraum durch die einseitige Kolbenstange eines als einen Kolben mit der angeschlossenen Kolbenstange aufweisender Arbeitszylinder ausgebildeten Multiplikators erfolgt, wobei der Kolbenraum des Multiplikators aufgrund einer hydraulischen Parallelschaltung mit dem Füllzylinder jeweils mit dem vom Akku zugeführten Fluid beaufschlagt ist. Hierbei kann vorgesehen sein, dass während der ersten und der zweiten Phase des Vorschubes des Kolbens im Füllzylinder der Druck im Stangenraum des Multiplikators mittels einer Ventilanordnung auf dem Niveau des im Akku anstehenden Drucks eingestellt wird, so dass wegen der Druckausgeglichenheit von Stangenraum und Kolbenraum des Multiplikators keine Bewegung des Kolbens des Multiplikators gegeben ist. Entsprechend kann vorgesehen sein, daß über das zugeordnete Ventil der im Akku anstehende Druck auch im Stangenraum des Multiplikators eingestellt wird, so daß Stangenraum und Kolbenraum des Multiplikators druckausgeglichen sind. Alternativ kann auch vorgesehen sein, daß der Stangenraum des Multiplikators mittels des Ventils abgesperrt ist.

Soweit es während der Abkühlphase beziehungsweise der Multiplikationsphase nur noch zu geringfügigen Nachpressbewegungen des Kolbens des Füllzylinders kommt, ist während dieser Phase vorgesehen, den Stangenraum des Füllzylinders über das Steuerventil mit zugeordneter Leitungsverbindung zum Tank drucklos zu stellen, so dass den Bewegungen des Kolbens während der Abkühlphase kein Widerstand entgegengesetzt ist. Die damit verbundenen, in den Tank abgeleiteten Mengen an Fluid sind jedoch gering.

Soweit am Ende der Abkühlphase auch der im Kolbenraum des Füllzylinders multiplizierte Druck abgebaut werden muss, ist erfindungsgemäß vorgesehen, dass nach dem Ende der Abkühlphase die Verbindung zwischen dem Akku einerseits und Füllzylinder sowie Multiplikator andererseits unterbrochen und das im Füllzylinder kolbenseitig unter hohem Druck stehende Fluid mittels einer nachgeschalteten Ventilanordnung zum Akku rückgeführt wird. Auch hiermit ist eine entsprechende Nutzung des entsprechenden Energieniveaus verbunden.

Eine zur Durchführung des Verfahrens geeignete hydraulische Schaltungsanordnung besteht in an sich bekannter Weise aus einer Pumpe, einem Tank und einem daran mittels Steuerventilen angeschlossenen hydraulischen Steuerkreis zur Versorgung eines als Arbeitszylinder mit einem eine einseitige Kolbenstange aufweisenden Kolben ausgebildeten Füllzylinders, wobei an den Steuerkreis ein unter Zwischenschaltung eines Schaltventils mit dem Kolbenraum des Füllzylinders verbundener Akku angeschlossen ist. Zur Anpassung an das erfindungsgemäße Verfahren ist eine derartige bekannte hydraulische Schaltungsanordnung dadurch gekennzeichnet, dass an den Stangenraum des Füllzylinders ein Steuerventil angeschlossen ist, mittels dessen das bei der Vorschubbewegung des Kolbens in dem Füllzylinder aus dessen Stangenraum verdrängte Fluid wahlweise dem Akku, einem seinerseits an den Akku angeschlossenen Druckübersetzer, dem Kolbenraum des Füllzylinders und dem Tank zuleitbar ist.

Zur Nutzung der Energie des bei der Vorschubbewegung des Kolbens im Füllzylinder aus dem Stangenraum verdrängten Fluids ist nach einem Ausführungsbeispiel vorgesehen, dass ein Anschluss des den Abfluss des aus dem Stangenraum des Füllzylinders verdrängten Fluids steuernden Steuerventils über eine Leitung unmittelbar mit dem Akku verbunden und in die Leitung ein Rückschlagventil mit einer zum Akku gerichteten Durchlassrichtung eingeschaltet ist.

Soweit das bei der Vorschubbewegung des Kolbens im Füllzylinder aus dem Stangenraum verdrängte Fluid auf den in dieser Phase im Akku herrschenden Druck gebracht werden soll, ist nach einem Ausführungsbeispiel der Erfindung vorgesehen, dass ein Anschluss des den Abfluss des aus dem Stangenraum des Füllzylinders verdrängten Fluids steuernden Steuerventils über eine Leitung mit dem Kolbenraum des als einen Kolben mit einseitiger Kolbenstange aufweisender Arbeitszylinder ausgebildeten Druckübersetzers verbunden und die Stangenseite des Druckübersetzers über eine Leitung mit dem Akku verbunden ist. Hierbei können die Flächenverhältnisse am Kolben mit einseitig angeschlagener Kolbenstange des Druckübersetzers derart ausgelegt sein, dass der in seinem Stangenraum durch Zuleitung des aus dem Füllzylinder verdrängten Fluids in seinem Kolbenraum erzeugte Druck dem bei Aufschaltung der Druckerhöhungseinrichtung auf den Akku erzeugten Druck entspricht. Entsprechend kann vorgesehen sein, dass in die vom Stangenraum des Druckübersetzers zum Akku führende Leitung ein Rückschlagventil mit einer zum Akku gerichteten Durchlassrichtung eingeschaltet ist.

Soweit vorgesehen ist, das aus dem Stangenraum des Füllzylinders beim Vorschub des Kolbens verdrängte Fluid durch Rückspeisung für den Antrieb des Füllzylinders zu nutzen, sieht ein Ausführungsbeispiel der Erfindung vor, dass ein Anschluss des den Abfluss des aus dem Stangenraum des Füllzylinders verdrängten Fluids steuernden Steuerventils über eine Leitung mit dem Kolbenraum des Füllzylinders verbunden ist.

Nach einem Ausführungsbeispiel der Erfindung ist vorgesehen, dass ein Anschluss des den Abfluss des aus dem Stangenraum des Füllzylinders verdrängten Fluids steuernden Steuerventils mit dem Tank verbunden ist; hierdurch soll der Stangenraum des Füllzylinders während der Abkühlphase des Metalls im Formhohlraum drucklos gestellt sein.

Soweit die hydraulische Schaltungsanordnung in einer an sich bekannten Weise auch einen während der Abkühlphase wirksamen Multiplikator aufweist, ist nach einem Ausführungsbeispiel der Erfindung vorgesehen, dass ein als einen Kolben mit einseitiger Kolbenstange aufweisender Arbeitszylinder ausgebildeter Multiplikator in einer hydraulischen Parallelschaltung zum Füllzylinder angeordnet ist, wobei die Kolbenstange des Multiplikators in den Kolbenraum des Füllzylinders zur Druckverstärkung einfährt, wobei der Kolbenraum des Multiplikators an den Akku angeschlossen und der Stangenraum des Multiplikators unter Zwischenschaltung eines Ventils mittels eines Druckregelventils wahlweise mit dem Akku oder dem Tank verbindbar ist.

Nach Abschluss eines Arbeitszyklus sind der Füllzylinder, der Multiplikator und der Druckübersetzer jeweils in ihre Ausgangsstellung zurückzuführen; hierzu kann vorgesehen sein, dass Stangenraum und Kolbenraum von Füllzylinder, Multiplikator und Druckübersetzer zum Rückhub des jeweils darin angeordneten Kolbens mittels wenigstens eines zugeordneten Steuerventils an Pumpe und/oder Tank anschließbar sind.

In der Zeichnung ist ein Ausführungsbeispiel der Erfindung wiedergegeben, welches nachstehend beschrieben ist. Die einzige Figur zeigt ein schematisiertes hydraulisches Schaltungsschema für die zur Durchführung des Verfahrens vorgesehenen Komponenten.

Bei Metalldruckgussanlagen kommt eine Druckgussform 10 mit einem darin angeordneten Formhohlraum 11 zum Einsatz, der mit dem heißen flüssigen Metall zu füllen ist. Dem Formhohlraum 11 ist eine Füllbüchse 12 vorgeschaltet. Zum Einbringen des flüssigen Metalls in Füllbüchse 12 bzw. Formhohlraum 11 ist ein Füllzylinder 13 vorgesehen, der als ein Arbeitszylinder bekannter Bauart mit einem Kolben 14 und einseitiger Kolbenstange 15 ausgebildet ist, wobei die Kolbenstange 15 zum Einfahren in die Füllbüchse eingerichtet ist, um das ebenfalls mittels der Kolbenbewegung in die Füllbüchse 12 eingefüllte Metall in den Formhohlraum 11 auszuschieben. Der Kolben 14 unterteilt den Füllzylinder 13 in einen Kolbenraum 16 und in einen Stangenraum 17. Im Hinblick auf eine während der Durchführung des Druckverfahrens erforderliche Multiplikation des im Kolbenraum 16 des Füllzylinders 13 anstehenden Drucks ist dem Füllzylinder 13 ein Multiplikator 18 zugeordnet, der ebenfalls als ein Arbeitszylinder mit Kolben 19 und einseitig wirkender Kolbenstange 20 ausgebildet ist, wobei die Kolbenstange 20 des Multiplikators 18 zum Einfahren in den Kolbenraum 16 des Füllzylinders 13 eingerichtet ist. Der Kolben 19 des Multiplikators 18 unterteilt den Zylinderinnenraum in einen Kolbenraum 21 und einen Stangenraum 22.

Zur Versorgung von Füllzylinder 13 und Multiplikator 18 ist ein Akku 23 vorgesehen, der von einer Pumpe 24 über eine Leitung 25 jeweils mit Fluid füllbar ist, wobei in die Leitung 25 ein Rückschlagventil 26 mit einer zum Akku gerichteten Durchlassrichtung eingeschaltet ist, um das Füllen des Akkus 23 durch die Pumpe 24 zu ermöglichen, in der Gegenrichtung aber einen Rückfluss des Fluids vom Akku 23 in Richtung der Pumpe 24 zu verhindern.

Soweit der Akku 23 zur Versorgung von Füllzylinder 13 und Multiplikator 18 eingerichtet ist, geht vom Akku 23 eine Leitung 27 aus, in die ein Ventil 28 eingeschaltet ist. Zwischen dem Ventil 28 und Füllzylinder 13 beziehungsweise Multiplikator 18 verzweigt sich die Leitung 27 in eine zum Füllzylinder 13 führende Leitung 27a und eine zum Multiplikator 18 führende Leitung 27b, wobei beide Leitungen 27a und 27b jeweils an den Kolbenraum 16 beziehungsweise 21 von Füllzylinder 13 und Multiplikator 18 angeschlossen sind, sodass der Abfluss von Fluid aus dem Akku 23 für ein Ausschieben der jeweiligen Kolben 14 beziehungsweise 19 mit angeschlossener Kolbenstange 15 beziehungsweise 21 sorgt. In die Leitung 27a ist noch ein Rückschlagventil 29 mit einer zum Füllzylinder 13 gerichteten Durchlassrichtung eingeschaltet, dessen Funktion später erläutert wird.

Soweit beim Vorschub des Kolbens 14 in den Füllzylinder 13 das dabei aus dessen Stangenraum verdrängte Fluid abzuleiten ist, führt eine Leitung 31 vom Stangenraum 17 des Füllzylinders 13 zu einem Steuerventil 30 mit einer Mehrzahl von Anschlüssen 32, 34, 41 und 44.

Ein erster Anschluss 32 verbindet das Steuerventil 30 mit einem Tank 50, sodass bei entsprechender Stellung des Steuerventils 30 der Stangenraum 17 des Füllzylinders 13 zum Tank 50 entlastet werden kann.

Ein zweiter Anschluss 34 des Steuerventils 30 ist mittels einer Leitung 60 mit einem Druckübersetzer 61 verbunden. Dieser Druckübersetzer 61 ist als mit einem Kolben 35 mit einseitig angeschlagener Kolbenstange 36 ausgebildeter Arbeitszylinder ausgebildet, wobei der Kolben 35 das Innere des Druckübersetzers 61 in einen Kolbenraum 37 und einen Stangenraum 38 unterteilt. Von dem Stangenraum 38 führt eine Leitung 39 zum Akku 23, in die ein Rückschlagventil 40 mit einer zum Akku 23 hin gerichteten Durchlassrichtung eingeschaltet ist.

Ein weiterer Anschluss 41 des Steuerventils 30 ist über eine Leitung 42 mit dem Akku 23 verbunden, wobei auch in diese Leitung 42 ein Rückschlagventil 43 mit einer zum Akku 23 gerichteten Durchlassöffnung eingeschaltet ist.

Ein vierter Anschluss 44 des Steuerventils 30 ist über eine Leitung 45 unmittelbar mit dem Kolbenraum 16 des Füllzylinders 13 verbunden.

Soweit auch in dem als Arbeitszylinder ausgebildeten Multiplikator 18 bei der Ausschubbewegung von dessen Kolbenstange 20 das in dessen Stangenraum 22 anstehende Fluid ausgeschoben wird, ist an den Kolbenraum 21 des Multiplikators 18 eine Leitung 46 angeschlossen, die zu einem Ventil 47 und einem diesem nachgeschalteten Druckregelventil 48 führt. Von dem Druckregelventil 48 führt eine Leitung 49 zum Akku 23. Das Druckregelventil 48 weist einen Anschluss zum Tank 50 auf, so dass das aus dem Stangenraum 22 des Multiplikators 18 verdrängte Fluid zum Tank 50 abgeleitet werden kann.

Nach Beendigung des Arbeitszyklus muss zunächst der Kolbenraum 16 des Füllzylinders 13 mit dem darin unter einem hohen, von dem Multiplikator 18 multiplizierten Druck anstehenden Fluid entlastet werden, und hierzu ist der Kolbenraum 16 über eine Leitungsverbindung 52 und 70 mit einem darin eingeschalteten Ventil 28a mit dem Akku 23 verbindbar, so daß das unter Druck stehende Fluid in den Akku 23 rückgeführt werden kann.

Soweit nach Beendigung eines Arbeitszyklus die jeweiligen Arbeitszylinder in Form des Füllzylinders 13, des Multiplikators 18 und des Druckübersetzers 61 in ihre Ausgangsstellung zurückzuführen sind, ist der Pumpe 24 ein Steuerventil 51 nachgeschaltet, welches über einen Anschluss mit dem Tank 50 zu verbinden ist. Die von dem Steuerventil 51 abgehenden Leitungen führen mit der Leitung 52 zum Kolbenraum 16 des Füllzylinders 13 und mit der Leitung 53 zum Stangenraum 17 des Füllzylinders 13. Bei entsprechender Schaltung des Steuerventils 51 kann somit bei Beaufschlagung des Stangenraums 17 durch von der Pumpe 24 gefördertes Fluid der Kolben 14 in seine Ausgangsstellung zurück gefahren werden, wobei das aus dem Kolbenraum 16 verdrängte Fluid über die Leitung 52 und das Steuerventil 51 zum Tank 50 abfließt.

In gleicher Weise ist dem Druckübersetzer 61 ein entsprechendes Steuerventil 51 mit Anschluss an die Pumpe 24 und den Tank 50 vorgesehen, wobei das Steuerventil 51 mittels entsprechender Leitungen 54 und 55 mit dem Kolbenraum 37 beziehungsweise dem Stangenraum 38 des Druckübersetzers 61 verbunden sind. Auf diese Weise ist auch hier ein Zurücksetzen des Druckübersetzers 61 gegeben.

Nachstehend wird nun die Durchführung des Verfahrens anhand der vorstehend erläuterten Schaltungsanordnung beschrieben:
Vor Beginn eines Arbeitszyklus wird der Akku 23 von der Pumpe 24 über die Leitung 25 gefüllt und aufgeladen, wobei ein Rückströmen durch das Rückschlagventil 26 verhindert ist. In dieser Stellung befindet sich das Steuerventil 51 in seiner Sperrstellung ebenso wie das Ventil 28, welches die Verbindung zwischen dem Akku 23 und Füllzylinder 13 sowie Multiplikator 18 absperrt.

Zu Beginn des Verfahrens wird das Ventil 28 in seine Öffnungsstellung verbracht, so dass aus dem Akku 23 Fluid über die Leitung 27 beziehungsweise 27a und 27b in den jeweiligen Kolbenraum 16 beziehungsweise 21 von Füllzylinder 13 und Multiplikator 18 strömen kann. Aufgrund der Regelung des Fluidstromes in dem Ventil 28 kann die Geschwindigkeit des Verfahrens des Kolbens 14 in dem Füllzylinder 13 zum Füllen der Füllbüchse 12 geregelt werden. Soweit der Kolbenraum 21 des Multiplikators 18 ebenfalls mit Fluid beaufschlagt ist, wird zu diesem Zeitpunkt über die Ventilanordnung 47, 48 der im Stangenraum 22 des Multiplikators 18 anstehende Druck auf dem Niveau des im Akku 23 anstehenden Drucks gehalten, so daß bei einer Druckausgeglichenheit von Stangenraum 22 und Kolbenraum 21 keine Bewegung des Kolbens 19 im Multiplikator 18 stattfindet. In dieser Phase befindet sich das Steuerventil 30 in einer Stellung, in welcher der Anschluss 41 in Verbindung mit der aus dem Stangenraum 17 des Füllzylinders 13 wegführenden Leitung 31 steht, so dass das bei der Vorwärtsfahrt des Kolbens 14 verdrängte Fluid über das Steuerventil 30 und dessen Anschluss 41 und die weitere Leitung 42 zum Akku 23 zurückgeführt wird, wobei das Rückschlagventil 43 diese Rückströmung zulässt.

Ist die Füllbüchse 12 gefüllt und soll das darin enthaltene Metall nun in den Formhohlraum 11 der Druckgussform 10 verbracht werden, so erfolgt ein weiteres Vorfahren des Kolbens 14 im Füllzylinder 13 mit hoher Geschwindigkeit, beispielsweise mit 3 bis 9 Meter pro Sekunde. Während dieser schnellen Vorwärtsfahrt des Kolbens 14 wird das Steuerventil 30 in eine Stellung gebracht, in welcher dessen Anschluss 34 in Verbindung mit der Leitung 31 gebracht ist. Das somit aus dem Stangenraum 17 des Füllzylinders 13 verdrängte Fluid wird über die Leitung 60 einem Druckübersetzer 61 zugeführt, welcher ebenfalls als Arbeitszylinder mit einem eine einseitige Kolbenstange 36 aufweisenden Kolben 35 ausgebildet ist. Die Zuleitung 60 ist an den Kolbenraum 37 des Druckübersetzers 61 angeschlossen. Aufgrund der Flächenverhältnisse am Kolben 35 mit Kolbenstange 36 findet im Stangenraum 38 eine Erhöhung des Drucks für das aus dem Druckübersetzer 61 ausgeschobene Fluid statt, welches über das in dieser Richtung durchlässige Rückschlagventil 40 und die Leitung 39 zum Akku 23 geleitet wird, wobei der durch die Druckerhöhung erzeugte Druck dem im Akku 23 gegebenen Druck entspricht.

Wird der Füllzylinder 13 in dieser Phase mit sehr hoher Geschwindigkeit und verminderter Einpresskraft gefahren, kann das Ventil 30 auch in eine Stellung gebracht werden, in der dessen Anschluss 44 mit dem Stangenraum 17 des Füllzylinders 13 verbunden ist, so dass das aus dem Stangenraum 17 verdrängte Fluid über den Anschluss 44 und die daran anschließende Leitung 45 zum Kolbenraum 16 des Füllzylinders 13 geleitet werden und hier die Antriebsbewegung für den Kolben 14 unterstützen kann.

Soweit am Ende des Füllvorganges für den Formhohlraum 11 ein Abbremsen des Kolbens 14 des Füllzylinders 13 erfolgt, wird während dieses kurzen Zeitraumes das Ventil 28 in der Leitung 27 in eine niedrige Öffnungsstellung gebracht, so daß der Kolbenraum 16 des Füllzylinders 13 nur noch mit einer geringen Menge Fluid beaufschlagt ist. Gleichzeitig wird das Steuerventil 30 erneut in eine Stellung verbracht, in der sein Anschluss 41 eine Verbindung zwischen dem Stangenraum 17 des Füllzylinders 13 und der zum Akku 23 führenden Leitung 42 herstellt, so dass das aus dem Stangenraum 17 des Füllzylinders 13 ausgeschobene Fluid in den Akku 23 rückgespeist wird. Der sich in dieser kurzen Phase aufbauende hohe Systemdruck im Stangenraum 17 des Füllzylinders 13 sorgt dafür, dass die Kolbenbewegung verzögerungsfrei in wenigen Millisekunden auf den gewünschten Wert reduziert wird, wobei die überschüssige Energie in Form von Fluid druckspitzenfrei in den Akku 23 rückgespeist wird.

Soweit am Ende der Bremsphase der Füllzylinder 13 mit einem entsprechend hohen Druck zu beaufschlagen und in einer Haltestellung zu halten ist, wird über eine weitere Öffnung des Ventils 28 Fluid in den Kolbenraum 21 des Multiplikators 18 eingeleitet, so dass aufgrund der Querschnittsverhältnisse von Kolbenseite und Stangenseite auch hier ein entsprechend höherer Druck zur Einwirkung auf den Füllzylinder 13 gebracht wird. Soweit bis zu diesem Verfahrensschritt der im Stangenraum 22 des Multiplikators 18 anstehende Druck auf dem im Akku 23 herrschenden Druck eingestellt war, erfolgt nun im Ventil 47 eine Reduzierung des Drucks auf einen niedrigeren Wert, wobei die Höhe der Vorspannung im Ergebnis den vom Multiplikator 18 im Kolbenraum 16 des Füllzylinders 13 multiplizierten Druck bestimmt bzw. festlegt. Während der Multiplikation verfährt der Kolben 19 des Multiplikators 18 in Richtung auf den Füllzylinder 13 zu, so daß entsprechend Fluid aus dem Stangenraum 22 des Multiplikators 18 verdrängt wird. Dieses Fluid wird über die Ventile 47 und 48 zum Tank 50 abgeleitet. Insofern kommt dem Ventil 47 während der Verfahrensführung eine Doppelfunktion zu.

Soweit am Ende des Arbeitszyklus eine Entspannung des im Kolbenraum 16 des Füllzylinders 13 anstehenden hohen Drucks erfolgen muss, wird das Fluid über die Leitung 52 und die zur Leitung 25 eingeschaltete Verbindungsleitung 70 mit einem darin angeordneten Ventil 28a in die zum Akku 23 führende Leitung 25 eingespeist, so daß die überschüssige Energie in Form von Fluid ebenfalls durch Rückspeisung in den Akku 23 nutzbar ist.

Soweit am Ende eines Arbeitszyklus jeweils eine Rückstellung der beteiligten Zylinder zu erfolgen hat, erfolgt dies über eine entsprechende Schaltung der Steuerventile 51. So wird das über die Leitungen 52 und 53 mit Kolbenraum 16 und Stangenraum 17 des Füllzylinders 13 verbundene Steuerventil 51 in eine Stellung verbracht, in welcher durch Einspeisung von Fluid in den Stangenraum 17 der Kolben 14 rückverfahren wird, wobei das aus dem Kolbenraum 16 verdrängte Fluid über die Leitung 52 und das Ventil 51 zum Tank abgeleitet wird. Entsprechendes gilt für die Rückstellung des Druckübersetzers 61 mittels des diesem zugeordneten Steuerventils 51 und der zugeordneten Leitungen 54 beziehungsweise 55.

Während dieser Rückfahrbewegung des Kolbens 14 im Füllzylinder 13 beaufschlagt das im Kolbenraum 16 anstehende Fluid auch die Kolbenstange 20 des Multiplikators 18 und sorgt dadurch ebenfalls für ein Zurückfahren des Kolbens 19, wobei das aus dem Kolbenraum 21 verdrängte Fluid über die Leitungen 27b, 27a sowie 52 zum Steuerventil 51 und damit zum daran angeschlossenen Tank 50 rückgeführt wird. Hierbei lässt das Rückschlagventil 29 eine Rückführung des aus dem Kolbenraum 21 des Multiplikators 18 verdrängten Fluids zum Steuerventil 51 zu, während es einen Fluidfluss in der Gegenrichtung sperrt.

Die in den vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Verfahren zum Betreiben einer Metalldruckgussanlage, bei welchem in einer ersten Phase das Befüllen einer dem Formhohlraum (11) der Druckgussanlage vorgeschalteten Füllbüchse (12) mittels eines als Arbeitszylinder mit einem eine einseitige Kolbenstange (15) aufweisenden Kolben (14) ausgebildeten Füllzylinders (13) mit langsamer Vorschubbewegung von dessen Kolben(14) erfolgt, wobei die Kolbenstange (15) des Füllzylinders (13) das flüssige Metall in die Füllbüchse (11) eindrückt, und in einer zweiten Phase das flüssige Metall durch eine Weiterbewegung der Kolbenstange (15) des Füllzylinders (13) in die Füllbüchse (11) hinein aus der Füllbüchse (11) mittels schneller Vorschubbewegung des Kolbens (14) in den Formhohlraum (11) verbracht wird, wobei die schnelle Vorschubbewegung zur Versorgung des Füllzylinders (13) mit einem für Hydraulikzwecke geeigneten Fluid mittels des in einem in einen hydraulischen Steuerkreis eingeschalteten Akku (23) gespeicherten Fluids erzeugt wird, **dadurch gekennzeichnet, dass** das in der ersten Phase bei der langsamen Vorschubbewegung des Kolbens (14) in dem Füllzylinder (13) aus dessen Stangenraum (17) verdrängte Fluid über ein in eine erste Stellung (41) geschaltetes Steuerventil (30) mit zugeordneter Leitungsverbindung unter Beibehaltung des im Stangenraum (17) anstehenden Drucks in den Akku (23) zurückgespeist wird, und während der zweiten Phase zum Verbringen des flüssigen Metalls aus der Füllbüchse (12) in den Formhohlraum (11) das durch die schnelle Vorschubbewegung des Kolbens (14) aus dem Stangenraum (17) des Füllzylinders (13)verdrängte Fluid wahlweise über das in eine zweite Stellung (34) geschaltete Steuerventil (30) mit zugeordneter Leitungsverbindung einem Druckübersetzer (61) zugeleitet, in dem Druckübersetzer (61) auf den im Akku (23) herrschenden Hochdruck gebracht und anschließend vom Druckübersetzer (61) über eine Leitungsverbindung in den unter Hochdruck stehenden Akku (23) eingeleitet wird, oder über das in eine dritte Stellung (44) geschaltete Steuerventil (30) mit zugeordneter Leitungsvorbindung in den Kolbenraum (16) des Füllzylinders (13) rückgespeist wird, und wobei während einer Abkühlphase in einer vierten Stellung (32) des Steuerventils (30) der Stangenraum (17) des Füllzylinders (13) über eine Leitung (33) zum Tank (50) drucklos gestellt ist.

2. Verfahren nach Anspruch 1, **dadurch gekennzeichnet, dass** während des Zeitraums des Abbremsens des Kolbens (14) des Füllzylinders (13) bei Beendigung von dessen schneller während der zweiten Phase herrschenden Vorschubbewegung der Zufluss von Fluid zum Kolbenraum (16) des Füllzylinders (13) aus dem Akku (23) gedrosselt und während dieser Drosselung das aus dem Stangenraum (17) des Füllzylinders (13) verdrängte Fluid über das Steuerventil (30) mit zugeordneter Leitungsverbindung zum Akku (23) rückgeführt wird.

3. Verfahren nach Anspruch 1 oder 2, **dadurch gekennzeichnet, dass** nach Beendigung des Abbremsvorganges während einer Abkühlphase des flüssigen Metalls im Formhohlraum (11) eine Multiplikation des auf den Kolben (14) des Füllzylinders (13) einwirkenden Drucks durch Beaufschlagung von dessen Kolbenraum (16) durch die einseitige Kolbenstange (20) eines als einen Kolben (19) mit der angeschlossenen Kolbenstange (20) aufweisender Arbeitszylinder ausgebildeten Multiplikators (18) erfolgt, wobei der Kolbenraum (21) des Multiplikators (18) aufgrund einer hydraulischen Parallelschaltung mit dem Füllzylinder (13) jeweils mit dem vom Akku (23) zugeführten Fluid beaufschlagt ist.

4. Verfahren nach Anspruch 3, **dadurch gekennzeichnet, dass** während der ersten und zweiten Phase des Vorschubes des Kolbens (14) im Füllzylinder (13) der im Stangenraum (22) des Multiplikators (18) anstehende Druck mittels einer Ventilanordnung (47, 48) auf dem Niveau des im Akku (23) anstehenden Drucks eingestellt wird, so dass wegen der Druckausgeglichenheit von Stangenraum (22) und Kolbenraum (21) des Multiplikators (18) keine Bewegung des Kolbens (19) des Multiplikators (18) gegeben ist.

5. Verfahren nach Anspruch 3 oder 4, **dadurch gekennzeichnet, dass** während der Abkühlphase und der Multiplikation des auf den Kolben (14) des Füllzylinders (13) einwirkenden Drucks der Stangenraum (17) des Füllzylinders (13) über das Steuerventil (30) mit zugeordneter Leitungsverbindung zum Tank (50) drucklos gestellt wird.

6. Verfahren nach einem der Ansprüche 3 bis 5, **dadurch gekennzeichnet, dass** nach dem Ende der Abkühlphase die Verbindung zwischen dem Akku (23) einerseits und Füllzylinder (13) sowie Multiplikator (18) andererseits unterbrochen und das im Kolbenraum (16) des Füllzylinders (13) unter hohem Druck stehende Fluid mittels einer nachgeschalteten Ventilanordnung (28a) zum Akku (23) rückgeführt wird.

7. Hydraulische Schaltungsanordnung zur Durchführung eines Verfahrens gemäß einem der Ansprüche 1 bis 6, mit einer Pumpe (24), einem Tank (50) und einem daran mittels Steuerventilen (51) angeschlossenen hydraulischen Steuerkreis zur Versorgung eines als Arbeitszylinder mit einem eine einseitige Kolbenstange (15) aufweisenden Kolben (14) ausgebildeten Füllzylinders (13), wobei an den Steuerkreis ein unter Zwischenschaltung eines Ventils (28) mit dem Kolbenraum (16) des Füllzylinders (13) verbundener Akku (23) angeschlossen ist, **dadurch gekennzeichnet, dass** an den Stangenraum (17) des Füllzylinders (13) ein Steuerventil (30) angeschlossen ist, mittels dessen das bei der Vorschubbewegung des Kolbens (14) in dem Füllzylinder (13) aus dessen Stangenraum (17) verdrängte Fluid wahlweise dem Akku (23), einem seinerseits an den Akku (23) angeschlossenen Druckübersetzer (61), dem Kolbenraum (16) des Füllzylinders (13) und dem Tank (50) zuleitbar ist.

8. Hydraulische Schaltungsanordnung nach Anspruch 7, **dadurch gekennzeichnet, dass** ein Anschluss (41) des den Abfluss des aus dem Stangenraum (17) des Füllzylinders (13) verdrängten Fluids steuernden Steuerventils (30) über eine Leitung (42) unmittelbar mit dem Akku (23) verbunden und in die Leitung (42) ein Rückschlagventil (43) mit einer zum Akku (23) gerichteten Durchlassrichtung eingeschaltet ist.

9. Hydraulische Schaltungsanordnung nach Anspruch 7 oder 8, **dadurch gekennzeichnet, dass** ein Anschluss (34) des den Abfluss des aus dem Stangenraum (17) des Füllzylinders (13) verdrängten Fluids steuernden Steuerventils (30) über eine Leitung (60) mit dem Kolbenraum (37) des als einen Kolben (35) mit einseitiger Kolbenstange (36) aufweisender Arbeitszylinder ausgebildeten Druckübersetzers (61) verbunden und die Stangenseite (38) des Druckübersetzers (61) über eine Leitung (39) mit dem Akku (23) verbunden ist.

10. Hydraulische Schaltungsanordnung nach Anspruch 9, **dadurch gekennzeichnet, dass** in die vom Stangenraum (38) des Druckübersetzers (61) zum Akku (23) führende Leitung (39) ein Rückschlagventil (40) mit einer zum Akku(23) gerichteten Durchlassrichtung eingeschaltet ist.

11. Hydraulische Schaltungsanordnung nach einem der Ansprüche 7 bis 10, **dadurch gekennzeichnet, dass** ein Anschluss (44) des den Abfluss des aus dem Stangenraum (17) des Füllzylinders (13) verdrängten Fluids steuernden Steuerventils (30) über eine Leitung (45) mit dem Kolbenraum (16) des Füllzylinders (13) verbunden ist.

12. Hydraulische Schaltungsanordnung nach einem der Ansprüche 7 bis 11, **dadurch gekennzeichnet, dass** ein Anschluss (32) des den Abfluss des aus dem Stangenraum (17) des Füllzylinders (13) verdrängten Fluids steuernden Steuerventils (30) mit dem Tank (50) verbunden ist.

13. Hydraulische Schaltungsanordnung nach einem der Ansprüche 7 bis 12, **dadurch gekennzeichnet, dass** ein als einen Kolben (19) mit einseitiger Kolbenstange (20) aufweisender Arbeitszylinder ausgebildeter Multiplikator (18) in einer hydraulischen Parallelschaltung zum Füllzylinder (13) angeordnet ist, wobei die Kolbenstange (20) des Multiplikators (18) in den Kolbenraum (17) des Füllzylinders (13) zur Druckverstärkung einfährt, wobei der Kolbenraum (21) des Multiplikators (18) an den Akku (23) angeschlossen und der Stangenraum (22) des Multiplikators (18) unter Zwischenschaltung eines Ventils (47) mittels eines Druckregelventils (48) wahlweise mit dem Akku (23) oder dem Tank (50) verbindbar ist.

14. Hydraulische Schaltungsanordnung nach einem der Ansprüche 7 bis 13, **dadurch gekennzeichnet, dass** Stangenraum und Kolbenraum von Füllzylinder (13), Multiplikator (18) und Druckübersetzer (61) zum Rückhub des jeweils darin angeordneten Kolbens mittels wenigstens eines zugeordneten Steuerventils (51) an Pumpe (24) und/oder Tank (50) anschließbar sind.

## Claims

1. A method for operating a metal die casting plant, wherein in a first phase the filling of a shot sleeve (12) connected upstream of the mould cavity (11) of the die casting plant by means of a filling cylinder (13) designed as working cylinder having a piston (14) comprising a one-sided piston rod (15) takes place with slow feed movement of its piston (14), wherein the piston rod (15) of the filling cylinder (13) pushes the liquid metal into the shot sleeve (11) and in a second phase, the liquid metal through a further movement of the piston rod (15) of the filling cylinder (13) into the shot sleeve (11) is brought out of the shot sleeve (11) into the mould cavity (11) by means of a rapid feed movement of the piston (14), wherein the rapid feed movement for supplying the filling cylinder (13) with a fluid suitable for hydraulic purposes is generated by means of the fluid stored in an accumulator (23) connected into an hydraulic control circuit, **characterized in that** the fluid displaced in the first phase during the slow feed movement of the piston (14) in the filling cylinder (13) out of its rod space (17) is fed back into the accumulator (23) via a control valve (30) switched in a first position (41) with assigned line connection subject to maintaining the pressure prevailing in the rod space (17), and during the second phase for bringing the liquid metal out of the shot sleeve (12) into the mould cavity (11), the fluid displaced out of the rod space (17) of the filling cylinder (13) through the rapid feed movement of the piston (14) is optionally conducted to a pressure intensifier (61) via the control valve (13) switched into a second position (34) with assigned line connection, brought to the high pressure prevailing in the accumulator (23) in the pressure intensifier (61) and following this conducted into the accumulator (23) being under high pressure by the pressure intensifier (61) via a line connection, or is fed back into the piston space (16) of the filling cylinder (13) via the control valve (30) with associated line connection switched into a third position (44), and wherein during a cooling-down phase in a fourth position (32) of the control valve (30), the rod space (17) of the filling cylinder (13) is set pressureless via a line (33) to that tank (50).

2. The method according to Claim 1, **characterized in that** during the period of the braking-down of the piston (14) of the filling cylinder (13) upon ending of its rapid feed movement prevailing during the second phase, the inflow of fluid to the piston space (16) of the filling cylinder (13) out of the accumulator (23) is throttled and during his throttling the fluid displaced out of the rod space (17) of the filling cylinder (13) is returned to the accumulator (23) via the control valve (30) with assigned line connection.

3. The method according to Claim 1 or 2, **characterized in that** after the ending of the braking process during a cooling-down phase of the liquid metal in the mould cavity (11) a multiplication of the pressure acting on the piston (14) of the filling cylinder (13) by loading its piston space (16) takes place through the one-sided piston rod (20) of a multiplier (18) designed as a working cylinder comprising a piston (19) with connected piston rod (20), wherein the piston space (21) of the multiplier (18), because of a hydraulic parallel connection to the filling cylinder (13) is loaded in each case with the fluid fed in from the accumulator (23).

4. The method according to Claim 3, **characterized in that** during the first and second phase of the feed of the piston (14) in the filling cylinder (13), the pressure present in the rod space (22) of the multiplier (18) is adjusted by means of a valve arrangement (47, 48) to the level of the pressure present in the accumulator (23), so that because of the pressure equilibrium of rod space (22) and piston space (21) of the multiplier (18), there is no movement of the piston (19) of the multiplier (18).

5. The method according to Claim 3 or 4, **characterized in that** during the cooling-down phase and the multiplication of the pressure acting on the piston (14) of the filling cylinder (13), the rod space (17) of the filling cylinder (13) is set pressureless via the control valve (30) with assigned line connection to the tank (50).

6. The method according to any one of the Claims 3 to 5, **characterized in that** after the end of the cooling-down phase the connection between the accumulator (23) on the one hand and filling cylinder (13) as well as multiplier (18) on the other hand is interrupted and the fluid that is present under high pressure in the piston space (16) of the filling cylinder (13) is returned to the accumulator (23) by means of a valve arrangement (28a) connected downstream.

7. An hydraulic switching arrangement for carrying out a method according to any one of the Claims 1 to 6, with a pump (24), a tank (50) and a hydraulic control circuit connected thereto by means of control valves (51) for supplying a filling cylinder (13) designed as working cylinder comprising a piston (14) with a one-sided piston rod (15), wherein an accumulator (23) connected to the piston space (16) of the filing cylinder (13) subject to the intermediate connection of a valve (28) is connected to the control circuit, **characterized in that** a control valve (30) is connected to the rod space (17) of the filling cylinder (13), by means of which the fluid displaced during the feed movement of the piston (14) in the filling cylinder (13) out of its rod space (17) can be optionally conducted to the accumulator (23), a pressure intensifier (61) in turn connected to the accumulator (23), to the piston space (16) of the filling cylinder (13) and to the tank (50).

8. The hydraulic switching arrangement according to Claim 7, **characterized in that** a connection (41) of the control valve (30) controlling the outflow of the fluid displaced out of the rod space (17) of the filling cylinder (13) is directly connected to the accumulator (23) via a line (42) and a non-return valve (43) with a passage direction directed to the accumulator (23) is connected into the line (42).

9. The hydraulic switching arrangement according to Claim 7 or 8, **characterized in that** a connection (34) of the control valve (30) controlling the outflow of the fluid displaced from the rod space (17) of the filling cylinder (13) is connected via a line (60) to the piston space (37) of the pressure intensifier (61) designed as a working cylinder comprising a piston (35) with one-sided piston rod (36) and the rod side (38) of the pressure intensifier (61) is connected to the accumulator (23) via a line (39).

10. The hydraulic switching arrangement according to Claim 9, **characterized in that** a non-return valve (40) with a passage direction directed to the accumulator (23) is connected into the line (39) leading from the rod space (38) of the pressure intensifier (61) to the accumulator (23).

11. The hydraulic switching arrangement according to any one of the Claims 7 to 10, **characterized in that** a connection (44) of the control valve (30) controlling the outflow of the fluid displaced from the rod space (17) of the filling cylinder (13) is connected to the piston space (16) of the filling cylinder (30) via a line 45.

12. The hydraulic switching arrangement according to any one of the Claims 7 to 11, **characterized in that** a connection (32) of the control valve (30) controlling the outflow of the fluid displaced from the rod space (17) of the filling cylinder (13) is connected to the tank (50).

13. The hydraulic switching arrangement according to any one of the Claims 7 to 12, **characterized in that** a multiplier (18) designed as working cylinder comprising a piston (19) with one-sided piston rod (20) is arranged in a hydraulic parallel circuit to the filling cylinder (13), wherein the piston rod (20) of the multiplier (18) moves into the piston space (17) of the filling cylinder (13) for pressure amplification, wherein the piston space (21) of the multiplier (18) is connected to the accumulator (23) and the rod space(22) of the multiplier (18) can be optionally connected subject to the intermediate connection of a valve (47) by means of a pressure control valve (48).

14. The hydraulic switching arrangement according to any one of the Claims 7 to 13, **characterized in that** rod space and piston space of filling cylinder (13), multiplier (18) and pressure intensifier (61) for the return stroke of the respective piston arranged therein can be connected to pump (24) and/or tank by means of at least one assigned control valves (51).

## Revendications

1. Procédé servant à faire fonctionner une installation de coulée sous pression métallique, dans le cadre duquel le remplissage d'un manchon de remplissage (12) monté en amont de la cavité de moulage (11) de l'installation de coulée sous pression est effectué lors d'une première phase au moyen d'un cylindre de remplissage (13) réalisé comme un cylindre de travail doté d'un piston (14) présentant une tige de piston (15) unilatérale avec un mouvement d'avance lent du piston (14) dudit cylindre de remplissage, sachant que la tige de piston (15) du cylindre de remplissage (13) fait rentrer par pression le métal liquide dans le manchon de remplissage (11), et dans le cadre duquel le métal liquide est amené lors d'une deuxième phase, par une poursuite du mouvement de la tige de piston (15) du cylindre de remplissage (13) à l'intérieur du manchon de remplissage (11), en dehors du manchon de remplissage (11) au moyen d'un mouvement d'avance rapide du piston (14) dans la cavité de moulage (11), sachant que le mouvement d'avance rapide servant à alimenter le cylindre de remplissage (13) avec un fluide approprié à des fins hydrauliques est généré au moyen du fluide accumulé dans un accumulateur (23) branché dans un circuit de commande hydraulique, **caractérisé en ce que** le fluide refoulé lors de première phase, lors du mouvement d'avance lent du piston (14), dans le cylindre de remplissage (13) en dehors de sa chambre de tige (17) est réinjecté dans l'accumulateur (23) par l'intermédiaire d'une soupape de commande (30) commutée dans une première position (41) et dotée d'un raccordement de conduite associé tout en conservant la pression régnant dans la chambre de tige (17), et **en ce que** lors de la deuxième phase servant à amener le métal liquide depuis le manchon de remplissage (12) dans la cavité de moulage (11), le fluide refoulé par le mouvement d'avance rapide du piston (14) en dehors de la chambre de tige (17) du cylindre de remplissage (13) est conduit au choix par l'intermédiaire de la soupape de commande (30) commutée dans une deuxième position (34) et dotée d'un raccordement de conduite associé, à un dispositif multiplicateur de pression (61), est porté dans le dispositif multiplicateur de pression (61) à une pression haute régnant dans l'accumulateur (23) et est pour finir introduit par le dispositif multiplicateur de pression (61) par l'intermédiaire d'un raccordement de conduite dans l'accumulateur sous haute pression (23), ou est réinjecté par l'intermédiaire de la soupape de commande (30) commutée dans une troisième position (44) dotée d'un raccordement de conduite associé dans la chambre de piston (16) du cylindre de remplissage (13), et sachant que pendant une phase de refroidissement, la chambre de tige (17) du cylindre de remplissage (13) est dépressurisée par l'intermédiaire d'une conduite (33) menant au réservoir (50) lorsque la soupape de commande (30) se trouve dans une quatrième position (32).

2. Procédé selon la revendication 1, **caractérisé en ce que** pendant l'intervalle du ralentissement du piston (14) du cylindre de remplissage (13), une fois le mouvement d'avance rapide de ce dernier achevé lors de la deuxième phase, le flux de fluide en direction de la chambre de piston (16) du cylindre de remplissage (13) depuis l'accumulateur (23) est étranglé et lors de cet étranglement, le fluide refoulé en dehors de la chambre de tige (17) du cylindre de remplissage (13) est réinjecté en direction de l'accumulateur (23) par l'intermédiaire de la soupape de commande (30) dotée d'un raccordement de conduite associé.

3. Procédé selon la revendication 1 ou 2, **caractérisé en ce qu'**une fois le processus de ralentissement achevé, lors d'une phase de refroidissement du métal liquide dans la cavité de moulage (11), a lieu une multiplication de la pression agissant sur le piston (14) du cylindre de remplissage (13) en sollicitant la chambre de piston (16) de ce dernier par la tige de piston (20) unilatérale d'un multiplicateur (18) réalisé comme un cylindre de travail présentant un piston (19) doté de la tige de piston (20) raccordée, sachant que la chambre de piston (21) du multiplicateur (19) est soumise du fait d'un branchement parallèle hydraulique avec le cylindre de remplissage (13) respectivement à l'action du fluide amené de l'accumulateur (23).

4. Procédé selon la revendication 3, **caractérisé en ce que** lors de la première phase et lors de la deuxième phase de l'avance du piston (14) dans le cylindre de remplissage (13), la pression régnant dans la chambre de tige (22) du multiplicateur (18) est réglée au niveau de la pression régnant dans l'accumulateur (23) au moyen d'un ensemble de soupapes (47, 48) de telle sorte que le piston (19) du multiplicateur (18) n'est pas déplacé à cause de l'équilibre de pression de la chambre de tige (22) et de la chambre de piston (21) du multiplicateur (18).

5. Procédé selon la revendication 3 ou 4, **caractérisé en ce que** lors de la phase de refroidissement et lors de la multiplication de la pression agissant sur le piston (14) du cylindre de remplissage (13), la chambre de tige (17) du cylindre de remplissage (13) est dépressurisée par l'intermédiaire de la soupape de commande (30) dotée d'un raccordement de conduite associé en direction du réservoir (50).

6. Procédé selon l'une quelconque des revendications 3 à 5, **caractérisé en ce qu'**à la fin de la phase de refroidissement, la liaison entre l'accumulateur (23) d'un côté et le cylindre de remplissage (13) ainsi que le multiplicateur (18) de l'autre côté est interrompue, et **en ce que** le fluide sous haute pression dans la chambre de pression (16) du cylindre de remplissage (13) est réinjecté en direction de l'accumulateur (23) au moyen d'un ensemble de soupapes (28a) monté en aval.

7. Circuit hydraulique servant à mettre en oeuvre un procédé selon l'une quelconque des revendications 1 à 6, doté d'une pompe (24), d'un réservoir (50) et d'un circuit de commande hydraulique raccordé à ce dernier au moyen de soupapes de commande (51) et servant à alimenter un cylindre de remplissage (13) réalisé comme un cylindre de travail doté d'un piston (14) présentant une tige de piston (15) unilatérale, sachant qu'un accumulateur (23) relié à la chambre de piston (16) du cylindre de remplissage (13) en intercalant une soupape (28) est raccordé au circuit de commande, **caractérisé en ce qu'**une soupape de commande (30) est raccordée à la chambre de tige (17) du cylindre de remplissage (13), au moyen de laquelle soupape de commande le fluide refoulé lors du mouvement d'avance du piston (14) dans le cylindre de remplissage (13) depuis la chambre de tige (17) de ce dernier peut être conduit au choix à l'accumulateur (23), à un dispositif multiplicateur de pression (61) raccordé de son côté à l'accumulateur (23), à la chambre de piston (16) du cylindre de remplissage (13) et au réservoir (50).

8. Circuit hydraulique selon la revendication 7, **caractérisé en ce qu'**un raccord (41) de la soupape de commande (30) commandant l'écoulement du fluide refoulé en dehors de la chambre de tige (17) du cylindre de remplissage (13) est directement relié à l'accumulateur (23) par l'intermédiaire d'une conduite (42), et **en ce qu'**une soupape anti-retour (43) présentant une direction de passage orientée en direction de l'accumulateur (23) est insérée dans la conduite (42).

9. Circuit hydraulique selon la revendication 7 ou 8, **caractérisé en ce qu'**un raccord (34) de la soupape de commande (17) commandant l'écoulement du fluide refoulé en dehors de la chambre de tige (17) du cylindre de remplissage (13) est relié par l'intermédiaire d'une conduite (60) à la chambre de piston (37) du dispositif multiplicateur de pression (61) réalisé comme un cylindre de travail présentant un piston (35) doté d'une tige de piston (36) unilatérale, et **en ce que** le côté de tige (38) du dispositif multiplicateur de pression (61) est relié à l'accumulateur (23) par l'intermédiaire d'une conduite (39).

10. Circuit hydraulique selon la revendication 9, **caractérisé en ce qu'**une soupape anti-retour (40) présentant une direction de passage orientée vers l'accumulateur (23) est insérée dans la conduite (39) menant depuis la chambre de tige (38) du dispositif multiplicateur de pression (61) en direction de l'accumulateur (23).

11. Circuit hydraulique selon l'une quelconque des revendications 7 à 10, **caractérisé en ce qu'**un raccord (44) de la soupape de commande (30) commandant l'écoulement du fluide refoulé en dehors de la chambre de tige (17) du cylindre de remplissage (13) est relié à la chambre de piston (16) du cylindre de remplissage (13) par l'intermédiaire d'une conduite (45).

12. Circuit hydraulique selon l'une quelconque des revendications 7 à 11, **caractérisé en ce qu'**un raccord (32) de la soupape de commande (30) commandant l'écoulement du fluide refoulé en dehors de la chambre de tige (17) du cylindre de remplissage (13) est relié au réservoir (50).

13. Circuit hydraulique selon l'une quelconque des revendications 7 à 12, **caractérisé en ce qu'**un multiplicateur (18) réalisé comme un cylindre de travail présentant un piston (19) doté d'une tige de piston (20) unilatérale est disposé dans un branchement parallèle hydraulique avec le cylindre de remplissage (13), sachant que la tige de piston (20) du multiplicateur (18) rentre dans la chambre de piston (17) du cylindre de remplissage (13) aux fins du renforcement de pression, sachant que la chambre de piston (21) du multiplicateur (18) est raccordée à l'accumulateur (23) et que la chambre de tige (22) du multiplicateur (18) peut être reliée au choix à l'accumulateur (23) ou au réservoir (50) au moyen d'une soupape de régulation de pression (48) en intercalant une soupape (47).

14. Circuit hydraulique selon l'une quelconque des revendications 7 à 13, **caractérisé en ce que** la chambre de tige et la chambre de piston du cylindre de remplissage (13), le multiplicateur (18) et le dispositif multiplicateur de pression (61) peuvent être raccordées, aux fins d'une course de retour du piston disposé respectivement dans ces derniers, à la pompe (24) et/ou au réservoir (50) au moyen d'au moins une soupape de commande (51) associée.
